# EUROPÄISCHE PATENTSCHRIFT

(11) **EP 0 365 908 B1**
(45) Veröffentlichungstag und Bekanntmachung des Hinweises auf die Patenterteilung: **20.01.1993**
(21) Anmeldenummer: 89118742.9
(22) Anmeldetag: 09.10.1989
(51) Int. Cl.: E06B 9/15

(54) **Rolladenstab zur Verwendung in schallgedämpften Rolläden**
Roller shutter slat used in soundproof shutters
Lame pour volet roulant utilisée dans des volets d'isolation acoustique

(30) Priorität: 22.10.1988 DE 8813330 U; 22.10.1988 DE 8813331 U
(43) Veröffentlichungstag der Anmeldung: 02.05.1990
(73) Patentinhaber: VAW Aluminium AG, D-53117 Bonn (DE)
(72) Erfinder: Helmuth, Schneider, Dipl.-Ing., D-4048 Grevenbroich (DE)
(74) Vertreter: Cohausz & Florack Patentanwälte

(56) Entgegenhaltungen:
- EP-A- 0 075 768
- BE-A- 666 605
- CH-A- 650 308
- DE-A- 3 225 568
- DE-C- 810 318
- DE-C- 2 814 825

## Beschreibung

Die Erfindung betrifft einen Rolladenstab zur Verwendung in schallgedämpften Rolläden bestehend aus zu einem Hohlkörperprofil mit einem hakenförmigen und einem G-förmigen Anschlußende rollgeformten Aluminiumband. Ein solcher Rolladenstab ist aus BE-A-666 605 bekannt.

Die an Rolläden auftretenden Geräusche können durch "innere" und "äußere" Schallquellen hervorgerufen werden. So entstehen beispielsweise bei der Bewegung des Rolladens Geräusche im Scharnierbereich und in den aneinanderstoßenden Längsflächen der Rolladenstäbe. Je nach der Schallerzeugung kann man einen schlagartigen Körperschall von einem gleitoder schleifenden Geräusch unterscheiden. Auf den geschlossenen Rolladen können auch äußere Schallquellen wie Wind und Regen einwirken und dabei den bekannten Trommelschall bzw. das Schlitteln oder Klappern der Rolladenstäbe hervorrufen.

Rolladenstäbe sind schmale Flächenelemente, die einen sehr unterschiedlichen Querschnitt haben, der von einem länglichrechteckïgen bis zu einem flügelähnlichen Querschnitt mit konvexen und konkavgebogenen Oberflächen und großem Längen/- Breitenverhältnis reicht, wodurch die Schallausbreitung begünstigt wird. Durch die beim Aus- und Einrollen des Rolladens auftretenden Kopplungen mit einer unterschiedlichen Anzahl von Hohlprofilen entsteht ein großflächiges, resonanzfähiges Gebilde mit variierenden Eigenfrequenzen. Der geschlossene Rolladen stellt ein komplexes Schwingungssystem dar, dessen Däpfungseigenschaften bisher nicht ausreichend beherrschbar waren.

Aus der DE-C-28 14 825 ist ein anderer schallgedämpfter Rolladenstab bekannt, der statt hakenförmiger oder G-förmiger Anschlußenden Falzbereiche aufweist, die an jeder Schmalseite des Hohlkörperprofils angeordnet sind und in Querschnitts-Längsrichtung nach außen ragen. An den Falzbereichen sind die einzelnen Rolladenstäbe über zusätzliche Verbindungsmittel, wie z.B. mehrgliedrige Verbindungsketten, miteinander verbunden. Der bekannte Rolladenstab besteht aus einem Aluminiumverbundmaterial, welches sandwichartig aus drei Schichten aufgebaut ist, nämlich einer Aluminiumträgermaterialschicht, einer als viskoelastische Däpfklebstoffschicht ausgestalteten Kunststoffschicht und einer Schicht aus Aluminiumdünnbandmaterial. Dadurch, daß bei dem bekannten Rolladenstab mindestens einer der Falzbereiche von Dünnbandmaterial frei ist, wird erreicht, daß das bei Verwendung des sandwichartigen Materials bestehende Problem (daß bei engen Biegeradien die Gefahr besteht, daß sich das Dünnbandmaterial aufstaut oder verspannt) vermieden wird. Im Bereich des vom Dünnbandmaterial ausgesparten Falzes ist somit nämlich nur Aluminiumband ohne jegliche Beschichtung vorhanden. Bei dem bekannten Rolladenstab läßt sich dadurch einerseits ein engerer Biegeradius erreichen, andererseits aber eine ausreichende Entdröhnung ermöglichen, da das Dünnbandmaterial an den Stellen, die für die Absorption des Schalles im Innern des Hohlkörpers maßgeblich sind, hinreichend vorhanden sind.

Demgegenüber handelt es sich bei der vorliegenden Erfindung um Rolladenstäbe, die ohne weitere Verbindungsmittel, d.h. ohne Ketten, allein durch die G-förmigen bzw. hakenförmigen Anschlußenden formschlüssig miteinander verbunden sind. Es hat sich gezeigt, daß die aus dem Stand der Technik bekannten Maßnahmen zur Entdröhnung, nämlich das Vorsehen einer dreilagigen Verbundschicht im Innenraum des Hohlkörperprofils für die Entdröhnung von solchen Rolladenstäben mit G-förmigen bzw. hakenförmigen Anschlußenden nicht ausreichen.

Daher liegt der Erfindung die Aufgabe zugrunde, einen Rolladenstab bestehend aus einem zu einem Hohlkörperprofil mit einem hakenförmigen und einem G-förmigen Anschlußende rollgeformten Aluminiumband mit verbesserter Wirkung zu entdröhnen.

Diese Aufgabe wird dadurch gelöst, daß auf das Aluminiumband einseitig eine Kunststoffschicht extrudiert oder kaschiert ist, wobei die beschichtete Seite des Aluminiumbandes im Hohlkörper nach innen gerichtet ist derart, daß an den Anschlußenden zur gegenseitïgen Schallisolation der dort doppellagigen Aluminiumbandflächen eine doppellagige Kunststoffschicht ausgebildet ist.

Die Erfindung macht im Gegensatz zu den im Stand der Technik beschriebenen Maßnahmen von einer anderen, wirksameren Art der Schalldämmung Gebrauch. Als ursächlich für die Schallentstehung in Rolladenstäben mit G-förmigen bzw. mit hakenförmigen Anschlußenden wurde das Aneinanderschlagen der Profilbereiche an den Enden erkannt, welches verbunden ist mit einer Einleitung des im Anschlußendenbereich entstehenden Schalles in das Innere des Hohlkörpers. Gemäß der Erfindung wird durch die Isolation der aufeinanderliegenden Aluminiumbleche voneinander eine Weiterleitung des Schalles in die Hohlkörper der einzelnen Rolladenstäbe unterbunden.

Bevorzugte Ausführungsformen der Erfindung sind in den Unteransprüchen gekennzeichnet.

Im folgenden wird die Erfindung anhand eines Ausführungsbeispieles näher erläutert. Es zeigen:
Fig. 1 = Querschnitt durch einen neuerungsgemäß gedämpften Rolladenstab
Fig. 2 = Vergrößerter Ausschnitt entsprechend AA gem. Fig. 1.

In Figur 1 ist das Aluminiumband 1 zu einem Hohlkörperprofil mit einem hakenförmigen Anschlußende 3 und einem G-förmigen Anschlußende 4 rollgeformt. Das Aluminumband 1 ist auf der Innenseite mit einem kunststoff, vorzugsweise mit einem Copolymer 2 beschichtet. Dieses kann durch Extrusionsbeschichtung, durch Auftragen einer Flüssigkeit oder durch

Kaschieren mittels eines Copo-Films erfolgen. Man erkennt an der Fig. 1 deutlich, daß die gestrichelt dargestellte Copolymerschicht 2 an den Anschlußenden 3 bzw. 4 doppellagig erscheint, wobei durch den Rollformvorgang ein Aufeinanderpressen der Copolymerschichten erfolgt. Dadurch wird der zur Verfügung stehende Resonanzraum des Hohlkörperprofils verringert und gleichzeitig eine Schallisolation zwischen den Aluminiumbändern garantiert. An der Spitze des hakenförmigen Anschlußendes 3 befindet sich ein umgeschlagener Falzkragen 5, der durch die innenliegende Copolymerschicht ebenfalls gegen Schallübertragung gesichert ist.

In Figur 2 ist ein Teilquerschnitt gem. AA der Fig. 1 vergrößert dargestellt. Die Aluminiumbänder 1e, f sind durch Rollformen aneinandergedrückt. Zwischen ihnen befindet sich eine doppelte Lage der Copolymerschicht 2. Falls diese durch Kaschieren auf das Aluminiumband aufgebracht werden soll, kann hierzu ein handelsüblicher kleber als Haftvermittler verwendet werden.

Zur Beschichtung der Aluminiumbänder hat sich ein Polyäthylencopolymer bewährt. Es ist vorteilhaft, wenn das Copolymer mit schallschluckenden Pigmten versehen wird, die entweder in der flüssigen Phase beim Extrudieren auf das Aluminiumband mit eingebracht werden oder bereits ïm fertigen kaschiermedium enthalten sind.

Bei den üblichen Abmessungen der Rolläden hat es sich als nützlich erwiesen, ein Aluminiumband von 0,1 mm bis 0,8 mm und eine Copolymerschicht im Dickenbereich von 0,05 bis 0,2 mm einzusetzen. Unter diesen Voraussetzungen wird ein Optimum an Dämpfung bei geringstem Material- und Fertigungsaufwand erzielt.

Der erfindungsgemäße Rolladen bzw. Rolladenstab ist keineswegs auf die vorstehend beschriebenen Ausführungen beschränkt. So kann das Hohlkörperprofil auch mit anderen Füllstoffen wie beispielsweise Styroporkugeln ausgerüstet werden und die Kunststoffschicht aus einem Polypropylen bestehen. Als Klebstoff zwischen Kunststoff und Metall lassen alle geeigneten Harze, Acrylate und Schmelzklebstoffe wie z.B. Polyamide verwenden.

## Patentansprüche

1. Rolladenstab zur Verwendung in schallgedämpften Rolläden, bestehend aus zu einem Hohlkörperprofil mit einem hakenförmigen (3) und einem G-förmigen (4) Anschlußende rollgeformten Aluminiumband (1),
**dadurch gekennzeichnet,** daß auf das Aluminiumband (1) einseitig eine Kunststoffschicht (2) extrudiert oder kaschiert ist, wobei die beschichtete Seite des Aluminiumbandes (1) im Hohlkörper nach innen gerichtet ist, derart, daß an den Anschlußenden (3,4) zur gegenseitigen Schallisolation der dort doppellagigen Aluminiumbandflächen eine doppellagige Kunststoffschicht ausgebildet ist.

2. Rolladenstab nach Anspruch 1,
**dadurch gekennzeichnet,** daß der Hohlraum (6) des Hohlkörperprofils mit einem Füllstoff gefüllt ist.

3. Rolladenstab nach Anspruch 1 oder 2,
**dadurch gekennzeichnet,** daß der Füllstoff ein Kunststoffschaum ist.

4. Rolladenstab nach einem der vorhergehenden Ansprüche,
**dadurch gekennzeichnet,** daß der Kunststoff schallschluckende Pigmente aufweist.

5. Rolladenstab nach einem der vorhergehenden Ansprüche,
**dadurch gekennzeichnet,** daß die Kunststoffschicht (2) aus einem Copolymer besteht.

6. Rolladenstab nach einem der vorhergehenden Ansprüche,
**dadurch gekennzeichnet,** daß das Copolymer ein Polyäthylencopolymer ist.

7. Rolladenstab nach einem der vorhergehenden Ansprüche,
**dadurch gekennzeichnet,** daß das Aluminiumband (1) im Dickenbereich von 0,1 mm bis 0,8 mm und die Kunststoffschicht (2) im Dickenbereich von 0,05 mm bis 0,2 mm liegt.

8. Rolladen bestehend aus einer Vielzahl von gelenkig miteinander verbundenen Rolladenstäben nach einem der vorhergehenden Ansprüche.

## Claims

1. Roller shutter slat used in soundproof shutters comprising an aluminum strip (1) roll-formed into a hollow body profile having a hooked (3) and a G-shaped (4) connecting end,
characterized in that
a plastic coating (2) is extruded or laminated on one side of the aluminum strip (1), said coated side of the aluminum strip (1) being inwardly directed into the hollow body in such a way that a double-layer plastic coating is formed at the connecting ends (3,4)for a mutual sound isolation of double layered aluminum strip faces.

2. Roller shutter slat according claim 1,
characterized in that
the cavity (6) of the hollow body profile is filled with a filling material.

3. Roller shutter slat according to claim 1 or 2,
characterized in that
the filling material is plastic foam.

4. Roller shutter slat according to one of the preceding claims,
characterized in that
the plastic comprises sound absorbing pigments.

5. Roller shutter slat according to one of the preceding claims,
characterized in that
the plastic coating (2) comprises a copolymere.

6. Roller shutter slat according to one of the preceding claims,
characterized in that
the copolymer is a polyethylene copolymere.

7. Roller shutter slat according to one of the preceding claims,
characterized in that
the aluminum strip (1) has a thickness between 0,1 mm and 0,8 mm and that the plastic coating (2) has a thickness between 0,05 mm and 0,2 mm.

8. Roller shutter comprising a plurality of hinged connected roller shutter slats according to one of the preceding claims.

## Revendications

1. Lame pour volet utilisé dans des volet d'isolation acoustique constitué d'un feuillard d'aluminium (1) formé par roulage en un profilé à corps creux avec une extrémité de raccordement en forme de crochet (3) et une forme de G (4),
caractérisé en ce qu'une couche de matière synthétique (2) est extrudée en doublée d'un côté sur le feuillard d'aluminium (1), la face recouverte du feuillard d'aluminium (1) étant dirigée vers l'intérieur dans le corps creux de telle manière que, aux extrémités de raccordement (3,4), une couche de matière synthétique à double couche soit formée pour l'isolation phonique réciproque des surfaces de feuillard d'aluminium qui y sont en double couche.

2. Lame de volet roulant selon la revendication 1,
caractérisé en ce que le volume creux (6) du profilé à corps creux est rempli d'une matière de remplissage.

3. Lame de volet roulant selon la revendication 1 ou 2,
caractérisée en ce que la matière de remplissage est une mousse de matière synthétique.

4. Lame de volet roulant selon l'une des revendications précédentes,
caractérisée en ce que la matière synthétique présente des pigments aspirant le bruit.

5. Lame de volet roulant selon l'une des revendications précédentes,
caractérisée en ce que la couche de matière synthétique (2) est constituée d'un copolymère.

6. Lame de volet roulant selon l'une des revendications précédentes,
caractérisée en ce que le copolymère est un copolymère de polyéthylène.

7. Lame de volet roulant selon l'une des revendications précédentes,
caractérisée en ce que le feuillard d'aluminium (1) se trouve dans la plage d'épaisseur de 0,1 mm à 0,8 mm et la couche de matière synthétique dans la plage d'épaisseur de 0,05 mm à 0,2 mm.

8. Volet roulant constitué d'une pluralité de lattes de volet roulant reliées les unes aux autres à articulation selon l'une des revendications précédentes.
